# EUROPÄISCHE PATENTSCHRIFT

(11) **EP 2 323 943 B1**
(45) Veröffentlichungstag und Bekanntmachung des Hinweises auf die Patenterteilung: **05.08.2015**
(21) Anmeldenummer: 09781996.5
(22) Anmeldetag: 19.08.2009
(51) Int. Cl.: B66C 13/40, B66C 15/04, B66C 23/78, E02F 9/20, E04G 21/04

(54) **MOBILE ARBEITSMASCHINE MIT FERNSTEUEREINRICHTUNG**
MOBILE WORKING MACHINE HAVING A REMOTE CONTROL DEVICE
MACHINE DE TRAVAIL MOBILE AVEC DISPOSITIF DE TÉLÉCOMMANDE

(30) Priorität: 15.09.2008 DE 102008047425
(43) Veröffentlichungstag der Anmeldung: 25.05.2011
(73) Patentinhaber: Putzmeister Engineering GmbH, 72631 Aichtal (DE)
(72) Erfinder: PETZOLD, Wolf-Michael, 73773 Aichwald (DE); MAYER, Martin, 72768 Reutlingen (DE)
(74) Vertreter: Wolf, Eckhard
(86) Internationale Anmeldenummer: PCT/EP2009/060726
(87) Internationale Veröffentlichungsnummer: WO 2010/028938

(56) Entgegenhaltungen:
- WO-A1-96/24120
- WO-A1-02/079596
- DE-A1- 19 746 700
- NL-C1- 1 029 888
- US-A- 5 450 068
- US-A1- 2003 151 508

## Beschreibung

Die Erfindung betrifft eine mobile Arbeitsmaschine der im Oberbegriff der Anspreche 1, 3 und 11 angegebenen Gattung mit mindestens einem Arbeits- oder Abstützorgan, das mindestens einen motorischen Antriebsmechanismus aufweist, mit einer Steuereinrichtung zur Ansteuerung des mindestens einen Antriebsmechanismus und mit einem mit der Steuereinrichtung drahtlos kommunizierenden Fernsteuergerät.

Mobile Arbeitsmaschinen, wie beispielsweise Fahrbetonpumpen, sind mit einer Abstützkonstruktion versehen, mit der sie in ihrer Arbeitsposition auf einem Untergrund abstützbar sind. Die Abstützorgane der Abstützkonstruktion werden bisher einzeln am Fahrgestell ausgefahren und mit ihrem Fußteil auf dem Untergrund abgestützt. Üblicherweise wird das Aus- und Einfahren der Abstützorgane und die Auf- und Abbewegung des Fußteils über getrennte Schalter über elektrohydraulische Betätigungsmechanismen ausgelöst. Von der Maschine aus können zwar alle Betätigungsmechanismen gleichzeitig angesteuert werden, wenn der Untergrund bekannt ist. Allerdings ist von der Entfernung aus oft nicht erkennbar, an welcher Stelle das Fußteil auf dem Untergrund auftrifft. Deshalb hat man zusätlich am Abstützzylinder noch einen Schalter angeordnet, um das Fußteil besser positionieren zu können. Allerdings ist, hier nicht auszuschließen, dass der Bediener in Gefahr kommt, wenn das Fußteil auf dem Boden auftrifft. Er könnte dort eingeklemmt und verletzt werden. Auch das Aus- und Einfahren der Abstützorgane stellt eine gewisse Gefahr dar, da der Ausleger den Bediener treffen und dadurch verletzen kann.

Ähnliche Probleme treten bei selbstfahrenden Arbeitsmaschinen auf, die über geeignete Schaltelemente von außen bedient werden müssen, beispielsweise um sie von einer Ausgangsposition in eine Arbeitsposition zu verfahren. Dabei ist nicht auszuschließen, dass die Arbeitsmaschine im Fahrzustand mit dem Bediener kollidiert und diesen verletzt. Auch beim Ein-satz von Fernbedienungen für die Arbeits- oder Abstützorgane sind Kollisionen mit dem Bediener und daraus resultierende Verletzungen nicht auszuschließen. Um diesen Nachteil zu vermeiden, wurde bei einer Arbeitsmaschine der eingangs angegebenen Art bereits vorgeschlagen (US-5,450,068 A1), dass das Fernsteuergerät einen eine innere Zonengrenze definierenden ersten Abstandssensor und einen eine äußere Zonengrenze definierenden zweiten Abstandssensor aufweist, und dass die Steuereinrichtung nur dann auf Fernsteuersignale unter Auslösung eines Betätigungssignals für den motorischen Antriebsmechanismus anspricht, wenn sich das Fernsteuergerät im Bereich zwischen der inneren und der äußeren Zonengrenze befindet.

Ausgehend hiervon liegt der Erfindung die Aufgabe zugrunde, ein Fembedienungssystem für die Arbeits- und/oder Abstützorgane in Arbeitsmaschinen der eingangs angegebenen Art zu entwickeln, das höhere Anforderungen an die Betriebssicherheit erfüllt.

Zur Lösung dieser Aufgabe werden die im Patentanspruch 1 angegebenen Merkmale vorgeschlagen. Vorteilhafte Ausgestaltungen und Weiterbildungen der Erfindung ergeben sich aus den abhängigen Ansprüchen.

Im Falle der Ansteuerung der erfindungsgemäßen Abstützorgane besteht das Grundprinzip der Erfindung darin, dass um das äußerste Ende eines jeden Abstützorgans drei Zonen gebildet werden:
- eine Sicherheitszone im engsten Umgebungsbereich eines jeden Abstützorgans, in der sich die Bedienperson nicht aufhalten darf;
- eine Bedienzone, innerhalb der sich die Bedienperson aufhalten muss, um das Abstützorgan bedienen zu können;
- eine Außenzone, von der aus eine Fernbedienung des Abstützorgans nicht möglich ist.

Gemäß der Erfindung werden dazu zwei Zonengrenzen definiert, eine innere Zonengrenze und eine äußere Zonengrenze. Die Zonengrenzen werden durch geeignete Parametrierung der Sende- und/oder Empfangseinheiten festgelegt. Im Beispielsfall der Abstützorgane setzt dies voraus, dass Sendeund/oder Empfangseinheiten sowohl am Abstützorgan als auch an der von der Bedienperson festgehaltenen Fernbedienung vorhanden sind.

Demgemäß sieht eine erste Ausgestaltung der Erfindung vor, dass an dem mindestens einen Arbeits- oder Abstützorgan zwei drahtlos mit einer Empfangseinheit des Fernsteuergeräts kommunizierende Sendeeinheiten angeordnet sind, deren Sendereichweiten unterschiedlich sind, wobei die eine Sendeeinheit eine der inneren Zonengrenze entsprechende innere Reichweitengrenze und die andere Sendeeinheit eine der äußeren Zonengrenze entsprechende äußere Reichweitengrenze definiert, und wobei die Steuereinrichtung nur dann unter Auslösung eines Betätigungssignals für den Antriebsmechanismus anspricht, wenn sich das Fernsteuergerät im Bereich zwischen der inneren und der äußeren Reichweitengrenze gegenüber dem zugehörigen Arbeit- oder Abstützorgan befindet.

Eine bevorzugte Ausgestaltung der Erfindung sieht vor, dass vier an einem Fahrgestell angeordnete, als Stützausieger ausgebildete Abstützorgane vorgesehen sind, die unter der Einwirkung zugehöriger Antriebsmechanismen von einer Transportstellung in eine Abstützstellung ausfahrbar und unter Anheben des Fahrgestells auf einem Untergrund abstützbar sind, und dass an jedem Ausleger zwei paarweise auf drahtlose Signale des Fernbedienungsgeräts ansprechende, eine innere und eine äußere Reichweitengrenze definierende Sende- und/oder Empfangseinheiten angeordnet sind. Mit den erfindungsgemäßen Maßnahmen ist es auch möglich, dass mindestens zwei Stützausleger gleichzeitig ansteuerbar sind, wenn sich das Fernsteuergerät zwischen der inneren und äußeren Reichweitengrenze der anzusteuernden Stützausleger befindet.

Alternativ hierzu wird gemäß einer zweiten Ausführungsform der Erfindung vorgeschlagen, dass an dem Fernsteuergerät zwei drahtlos mit einer Empfangseinheit des Arbeits- oder Abstützorgan kommunizierende Sendeeinheiten angeordnet sind, deren Sendereichweiten unterschiedlich sind, wobei die eine Sendeeinheit eine der inneren Zonengrenze entsprechende innere Reichweitengrenze und die andere Sendeeinheit eine der äußeren Zonengrenze entsprechende äußere Reichweitengrenze definiert, und wobei sie Steuereinrichtung nur dann unter Auslösung eines Betätigungssignals für den Antriebsmechanismus anspricht, wenn sich das Fernsteuergerät im Bereich zwischen der inneren und der äußeren Reichweitengrenze gegenüber dem zugehörigen Arbeits- oder Abstützorgan befindet. Weiter sieht die Erfindung in diesem Fall vor, dass vier an einem Fahrgestell angeordnete, als Stützausleger ausgebildete Abstützorgane vorhanden sind, die unter der Einwirkung zugehöriger Antriebsmechanismen von einer Transportstellung in eine Abstützstellung ausfahrbar und unter Anheben des Fahrgestells auf einem Untergrund abstützbar sind, und dass an jedem Ausleger zwei paarweise auf drahtlose Signale des Fernbedienungsgeräts ansprechende, eine innere und eine äußere Reichweitengrenze definierende Sende- und/oder Empfangseinheiten angeordnet sind.

Die Reichweitengrenze der einander paarweise zugeordneten Sende- und Empfangseinheiten kann beispielsweise über die Sendeleistung und/oder die Antennengeometrie verstellt werden.

Vorteilhafterweise sind die Sende- und Empfangseinheiten als Funkeinheiten, insbesondere als RFID-Einheiten eines RFID-Systems ausgebildet. Die RFID-Einheiten eines RFID-Systems (Radio Frequency Identification System) bestehen aus einem RFID-Transponder und einem RFID-Lesegerät zum Auslesen der Transponderkennung. Das Lesegerät enthält dabei eine Software in Form eines Mikroprogramms, das den eigentliche Leseprozess steuert. In der Regel erzeugt das Lesegerät ein elektromagnetisches Hochfrequenzfeld mit vorgegebener Reichweite. Damit werden nicht nur Daten übertragen, sondern auch der RFID-Transponder mit Energie versorgt. Wenn größere Reichweiten erzielt werden sollen, können auch aktive Transponder mit eigener Stromversorgung eingesetzt werden. Erfindungsgemäß sprechen die aufeinander abgestimmten RFID-Einheiten auf übereinstimmende Identifikationssignale an.

Grundsätzlich ist es auch möglich, dass die Sende- und Empfangseinheiten als Infrarot- oder Ultraschalleinheiten ausgebildet sind. Über die Spendeund/oder Empfangseinheiten können auch Steuersignale ausgetauscht werden, die für die Betätigung des Antriebsmechanismus notwendig sind.

Eine dritte Ausführungsform der Erfindung sieht vor, dass ein an einem Fahrgestell angeordnetes Fahrwerk als Arbeitsorgan vorgesehen ist, das unter der Einwirkung eines zugehörigen Antriebsmechanismus von einer Ausgangsposition in eine Arbeitsposition verfahrbar ist, und dass an dem Fahrgestell oder Arbeitsorgan mindestens eine Gruppe aus zwei paarweise auf drahtlose Signale des Fernsteuergeräts ansprechende, eine innere und eine äußere Reichweitengrenze definierende Sende- und/öder Empfangseinheiten angeordnet sind. Bei dem Fahrwerk handelt es sich beispielsweise um ein Räder- oder Raupenfahrwerk. Mit den erfindungsgemäßen Maßnahmen wird erreicht, dass die mobile Arbeitsmaschine über eine Fernbedienung angesteuert werden kann, ohne dass eine Kollision des Geräts mit der Bedienungsperson befürchtet werden muss.

Im Folgenden wird die Erfindung anhand eines in der Zeichnung in schematischer Weise dargestellten Ausführungsbeispiels näher erläutert. Es zeigen
- Fig. 1a: eine Seitenansicht einer Autobetonpumpe mit Stützauslegern in Transportstellung;
- Fig. 1b: eine Draufsicht auf die Autobetonpumpe mit Stützauslegern in verschledenen Stellungen;
- Fig. 2: ein Schema einer Autobetonpumpe mit Stützauslegern, die über ein Fernsteuergerät bedienbar sind.
- Fig. 3: eine Seitenansicht und eine Stirnseitenansicht einer fahrbaren Dickstoffpumpe mit Raupenfahrwerk, das über ein Fernsteuergerät bedienbar ist.

Die in Fig. 1a, b und 2 schematisch dargestellten Autobetonpumpen bestehen im Wesentlichen aus einem Fahrgestell 10 mit mindestens einer Vorderachse 11 und mindestens einer Hinterachse 12, mit einem Fahrerhaus 13, einem an einem vorderachsnahen Drehwerk 14 um eine vertikale Achse drehbar gelagerten Betonverteilermast 15, mit einer im Abstand vom Drehwerk 14 auf dem Fahrgestell 10 montierten Pumpanordnung 16 sowie einer Stützkonstruktion 18 für das Fahrgestell 10. Die Stützkonstruktion 18 weist einen fahrgestellfesten Tragrahmen 19 auf und umfasst zwei vordere Stützausleger 20 und zwei rückwärtige Stützausleger 22, die in der Transportstellung (Fig. 1a) eingezogen und im Wesentlichen parallel zur Fahrzeuglängsachse 24 ausgerichtet sind und in der Abstützstellung (Fig. 1b) schräg nach vorne bzw. hinten über das Fahrgestell 10 überstehen und mit ihren Fußteilen 26,28 auf dem Boden 30 abgestützt sind.

Die vorderen Stützausleger 20 sind um ihre vertikalen Schwenkachsen 32 und die rückwärtigen Stützausleger 22 um ihre vertikalen Schwenkachsen 34 zwischen der Transportstellung und der Abstützstellung unter der Einwirkung je eines Ausstellzylinders 36 verschwenkbar. Bei dem in Fig. 1a und b gezeigten Ausführungsbeispiel sind die vorderen Stützausleger 20 als Teleskopausleger ausgebildet. Sie umfassen jeweils einen um eine vertikale Schwenkachse 32 gegenüber dem Fahrgestell verschwenkbaren Ausschubkasten 38 und ein aus drei Teleskopsegmenten 40',40",40'" bestehendes Teleskopteil 40. Die rückwärtigen Stützausleger 22 sind als einfache Schwenkbeine ausgebildet. Wie aus Fig. 1b zu ersehen ist, kann je nach Ausstellwinkel der Stützausleger 20, 22 neben der Normalabstützung (unten) auch eine Schmalabstützung (oben) gewählt werden. Damit ist eine Anpassung an gegebene Platzverhältnisse im Bereich der Baustelle möglich.

Üblicherweise wird das Verschwenken und das Teleskopieren der Stützausleger 20, 22 und die Auf- und Abbewegung der Fußteile 26, 28 über getrennte Schalter an den Stützauslegern selbst oder von einer zentralen Schaltposition an der Arbeitsmaschine aus über elektrohydraulische Betätigungsmechanismen ausgelöst. Allerdings ist hier nicht auszuschließen, dass der Bediener durch Kollision der ausfahrenden Stützausleger 20, 22 und Fußteile 26, 28 in Gefahr kommt und dabei verletzt wird. Die Erfindung sieht daher für die Bedienung der Stützausleger 20, 22 und der Stützbeine 26, 28 ein Fernsteuergerät 54 vor. In diesem Fall kann der Bediener nahe genug an die aus- oder einzufahrenden Stützausleger herankommen, um den Bewegungsablauf beim Abstützvorgang beobachten zu können. Gleichzeitig muss jedoch dafür gesorgt werden, dass eine Gefahr für den Bediener durch die aus- und einfahrenden Stützausleger vermieden wird.

Zu diesem Zweck weist die in Fig. 2 schematisch dargestellte Autobetonpumpe eine Steuerungseinrichtung 50 zur Ansteuerung der in den Stützauslegem 20, 22 angeordneten elektrohydraulischen Antriebsmechanismen auf, die über ein Fernsteuergerät 54 vom Bediener einzeln betätigt werden können. Das Fernsteuergerät 54 weist zu diesem Zweck einen Funksender 56 auf, der über eine Funkstrecke 58 mit einem gestellfesten und mit der Steueruhgseinrichtung 50 verbundenen Funkempfänger 60 kommuniziert. Der Antriebsmechanismus für einen der Stützausleger ist in Fig. 2 symbolhaft durch einen Stützauslegerventil 52 angedeutet. Selbstverständlich ist jeder der Stützausleger 20, 22 über einen eigenen Antriebsmechanismus 52 an die Steuerungseinrichtung angeschlossen.

Da der Bediener sich grundsätzlich frei um die Autobetonpumpe herum bewegen kann, sind zusätzliche Vorkehrungen getroffen, die eine unerwünschte Kollision mit den Stützauslegern 20, 22 bei deren Betätigung verhindern. Zu diesem Zweck sind bei dem gezeigten Ausführungsbeispiel am fußteilseitigen Ende der Stützausleger 20, 22 jeweils zwei RFID-Transponder 62', 62" angeordnet, beispielsweise aufgeklebt, während an der Fernbedienung ein RFID-Lesegerät 64 angeordnet ist, an welchem die Transponderkennung auslesbar ist. Das Lesegerät 64 enthält eine Software in Form eines Mikroprogramms, das den eigentlichen Leseprozess steuert. Weiter erzeugt das Lesegerät 64 ein elektromagnetisches Hochfrequenzfeld. Dabei werden nicht nur Daten übertragen, sondern auch der RFID-Transponder mit Energie versorgt. Eine Besonderheit der Erfindung besteht nun darin, dass die Sendereichweiten der beiden Transponder 62', 62" eines jeden Stützbeins unterschiedlich sind. Damit können beispielsweise durch entsprechende Auswahl der Antennengeometrie unterschiedliche Reichweitengrenzen 66', 66" der Transponder eingestellt werden, die dazu verwendet werden, um am äußeren Ende eines jeden Stützauslegers 20, 22 drei durch die Reichweitengrenzen 66', 66" abgegrenzte Zonen zu bilden:
- eine Sicherheitszone 68 im engste Umgebungsbereich eines jeden Stützauslegers, in der sich die Bedienperson nicht aufhalten darf,
- eine Bedienzone 70, innerhalb der sich die Bedienperson aufhalten muss, um den Stützausleger bedienen zu können,
- eine Außenzone 72, von der aus eine Fernbedienung des Stützauslegers nicht möglich ist.

Die Zonengrenzen 66', 66" werden durch geeignete Parametrierung der RFID-Systems festgelegt. Die Parametrierung erfolgt dann beispielsweise so, dass die innere Zonengrenze 66' durch den Empfang an einer ersten Antenne erkannt wird. Kommt der Bediener dem Stützausleger zu nah, so spricht diese Antenne an und führt zur Abschaltung der Bewegung. Wird die innere Reichweitengrenze 66' nach außen hin überschritten, so befindet man sich in der Bedienzone 70, solange die zweite Reichweitengrenzen 66" noch nicht erreicht ist. In diesem Fall besteht Kontakt nur zu einem der beiden RFID-Transponder. Geht auch dieser Kontakt verloren, so befindet man sich außerhalb der Bedienzone 70 in der Außenzone 72.

Die RFIDs haben noch eine zusätzliche Funktion. Sie können das Lesegerät 64 des Bedieners identifizieren. Nur wenn die Fernbedienung 54 das zutreffende Lesegerät 64 enthält, kann die Bedienung der Stützausleger 20, 22 ausgelöst werden. Für eine Individualisierung dieser Art könnte sprechen, wenn sich auf einer Großbaustelle mehrere Betonpumpen befinden, die sich gegenseitig nicht stören dürfen. Weiter kann diese Technik auch dazu verwendet werden, dass Stützbeinkollisionen mit Chassisteilen irgendwelcher Art, beispielsweise mit dem Fahrerhaus, vermieden werden. Auch dazu kann die RFID-Technologie eingesetzt werden, wenn dort ein Lesegerät mit einem Abstandssensor angeordnet ist.

Grundsätzlich ist es möglich, RFID-Lesegeräte und RFID-Transponder gegeneinander auszutauschen, und auch in diesem Falle lassen sich ähnlich wie im beschriebenen Fall Reichweitengrenzen und damit eine Zonenaufteilung um den Stützausleger herum definieren.

Weiter lassen sich die erfindungsgemäßen Maßnahmen auch dazu verwenden, dass zwei Stützausleger gleichzeitig betätigt werden. In diesem Falle ergeben sich einander überlappende Bedienzonen 70, innerhalb der sich der Bediener bei der Betätigung der Stützausleger aufhalten muss, um eine Kollisionsgefahr zu vermeiden.

Die vorstehende Beschreibung befasst sich mit einer Fernbedienung für die Stützausleger einer Autobetonpumpe. Grundsätzlich ist es möglich, die erfindungsgemäßen Maßnahmen auch für andere Anwendungsfälle einzusetzen, so beispielsweise bei der Fernbedienung eines selbstfahrenden Arbeitsgeräts, das über eine Fernbedienung von einer Ausgangsposition in eine Arbeitsposition verfahren werden soll. Ein solches Arbeitsgerät in Form einer mobilen Betonpumpe 80 mit fernbedienbarem Raupenfahrwerk 82 ist in Fig. 3a und b in einer Seitenansicht und einer Stirnseitenansicht dargestellt.
In diesem Falle muss der Bediener zwei Aufgaben gleichzeitig erfüllen, nämlich das Verfahren der Arbeitsmaschine entlang einer bestimmten Strecke und die Betätigung bestimmter Arbeitsorgane für die Ausführung der Betoniervorgänge. Die Sicherheit des Bedieners, der sich grundsätzlich frei im Raum bewegen kann, wird auch in diesem Falle dadurch gewährleistet, dass jegliche Betätigung unterbrochen wird, wenn dieser sich innerhalb einer Sicherheitszone befindet und dadurch gefährdet sein könnte, oder wenn er sich außerhalb einer vorgegebenen Bedienzone befindet und sich dabei zu weit von der Arbeitsposition weg bewegt und gegebenenfalls andere Personen oder die Arbeitsmaschine gefährden könnte. Zu diesem Zweck wird beispielsweise das vorstehend im Zusammenhang mit der Abstützfunktion beschriebene RFID-System verwendet, bei welchem an einem nicht dargestellten Fernbediengerät ein RFID-Lesegerät angeordnet ist und an bestimmtem Positionen der mobilen Betonpumpe 80 RFID-Transponderpaare 62', 62" angeordnet sind. Die Antennen der RFID-Transponder 62', 62" sind so konfiguriert, dass über ihre Reichweiten jeweils eine Zonengrenze definiert wird, die den Raum um die Betonpumpe in eine Sicherheitszone, eine Bedienzone und eine Außenzone unterteilt. Das Fernbedienungsgerät ist wie zuvor nur in der Bedienzone zu Betätigungszwecken einsetzbar.

## Patentansprüche

1. Mobile Arbeitsmaschine mit mindestens einem Arbeits- oder Abstützorgan (20,22;82), das mindestens einen motorischen Antriebsmechanismus aufweist, mit einer Steuereinrichtung zur Ansteuerung des mindestens einen Antriebsmechanismus und mit einem mit der Steuereinrichtung (50) drahtlos kommunizierenden Fernsteuergerät (54), wobei das Fernsteuergerät und/oder das mindestens eine Arbeits- oder Abstützorgan (20,22;82) einen eine innere Zonengrenze (66') definierenden ersten Abstandssensor und einen eine äußere Zonengrenze (66") definierenden zweiten Abstandssensor aufweisen und dass die Steuereinrichtung (50) nur dann auf Fernsteuersignale unter Auslösung eines Betätigungssignals für den Antriebsmechanismus anspricht, wenn sich das Fernsteuergerät (54) im Bereich zwischen der inneren und der äußeren Zonengrenze (66',66") befindet, **dadurch gekennzeichnet, dass** an dem mindestens einen Arbeits- oder Abstützorgan (20,22;82) zwei drahtlos mit einer Empfangseinheit (64) des Fernsteuergeräts (54) kommunizierende Sendeeinheiten (62',62") angeordnet sind, deren Sendereichweiten unterschiedlich sind, wobei die eine Sendeeinheit (62') eine der inneren Zonengrenze (66') entsprechende innere Reichweitengrenze und die andere Sendeeinheit (62") eine der äußeren Zonengrenze (66") entsprechende äußere Reichweitengrenze definiert, und wobei die Steuereinrichtung (50) nur dann unter Auslösung eines Betätigungssignals für den Antriebsmechanismus anspricht, wenn sich das Fernsteuergerät (54) im Bereich (70) zwischen der inneren und der äußeren Zonengrenze (66',66") gegenüber dem zugehörigen Arbeits- oder Abstützorgan (20,22,82) befindet.

2. Mobile Arbeitsmaschine nach Anspruch 1, **dadurch gekennzeichnet, dass** vier an einem Fahrgestell angeordnete, als Stützausleger (20,22) ausgebildete Abstützorgane vorgesehen sind, die unter der Einwirkung zugehöriger Antriebsmechanismen (52) von einer Transportstellung in eine Abstützstellung ausfahrbar und unter Anheben des Fahrgestells auf einem Untergrund (30) abstützbar sind, und dass an jedem Stützausleger (20,22) paarweise auf drahtlose Signale des Fernbedienungsgeräts (54) ansprechende, eine innere und eine äußere Reichweitengrenze (66',66") definierende Sende- und/oder Empfangseinheiten angeordnet sind.

3. Mobile Arbeitsmaschine mit mindestens einem Arbeits- oder Abstützorgan (20,22;82), das mindestens einen motorischen Antriebsmechanismus aufweist, mit einer Steuereinrichtung zur Ansteuerung des mindestens einen Antriebsmechanismus und mit einem mit der Steuereinrichtung (50) drahtlos kommunizierenden Fernsteuergerät (54), wobei das Fernsteuergerät und/oder das mindestens eine Arbeits- oder Abstützorgan (20,22;82) einen eine innere Zonengrenze (66') definierenden ersten Abstandssensor und einen eine äußere Zonengrenze (66") definierenden zweiten Abstandssensor aufweisen und dass die Steuereinrichtung (50) nur dann auf Fernsteuersignale unter Auslösung eines Betätigungssignals für den Antriebsmechanismus anspricht, wenn sich das Fernsteuergerät (54) im Bereich zwischen der inneren und der äußeren Zonengrenze (66',66") befindet, **dadurch gekennzeichnet, dass** vier an einem Fahrgestell angeordnete, als Stützausleger (20,22) ausgebildete Abstützorgane vorgesehen sind, die unter der Einwirkung zugehöriger Antriebsmechanismen (52) von einer Transportstellung in eine Abstützstellung ausfahrbar und unter Anheben des Fahrgestells auf einem Untergrund (30) abstützbar sind, und dass an jedem Stützausleger (20,22) paarweise auf drahtlose Signale des Fernbedienungsgeräts (54) ansprechende, eine innere und eine äußere Reichweitengrenze (66',66") definierende Empfangseinheiten angeordnet sind, dass an dem Fernsteuergerät (54) zwei drahtlos mit je einer Empfangseinheit der Stützausleger kommunizierende Sendeeinheiten angeordnet sind, deren Sendereichweiten unterschiedlich sind, wobei die eine Sendeeinheit eine der inneren Zonengrenze (66') entsprechende innere Reichweitengrenze und die andere Sendeeinheit eine der äußeren Zonengrenze (66") entsprechende äußere Reichweitengrenze definiert und wobei die Steuereinrichtung (50) nur dann unter Auslösung eines Betätigungssignals für den Antriebsmechanismus eines zugehörigen Stützauslegers anspricht, wenn sich das Fernsteuergerät (54) im Bereich zwischen der inneren und der äußeren Zonengrenze (66',66") gegenüber dem zugehörigen Stützausleger befindet.

4. Mobile Arbeitsmaschine nach einem der Ansprüche 1 bis 3, **dadurch gekennzeichnet, dass** die Sende- und/oder Empfangseinheiten als Funkgeräte ausgebildet sind.

5. Mobile Arbeitsmaschine nach einem der Ansprüche 1 bis 4, **dadurch gekennzeichnet, dass** die Sende- und/oder Empfangseinheiten als RFID-Einheiten eines RFID-Systems ausgebildet sind.

6. Mobile Arbeitsmaschine nach Anspruch 5, **dadurch gekennzeichnet, dass** die RFID-Einheiten RFID-Transponder und RFID-Leser (64) umfassen.

7. Mobile Arbeitsmaschine nach Anspruch 5 oder 6, **dadurch gekennzeichnet, dass** die aufeinander abgestimmten RFID-Einheiten auf übereinstimmende Identifikationssignale ansprechen.

8. Mobile Arbeitsmaschine nach einem der Ansprüche 1 bis 3, **dadurch gekennzeichnet, dass** die Sende- und/oder Empfangseinheiten als Infrarot- oder Ultraschalleinheiten ausgebildet sind.

9. Mobile Arbeitsmaschine nach einem der Ansprüche 1 bis 8, **dadurch gekennzeichnet, dass** über die Sende- und/oder Empfangseinheiten Steuersignale für die Betätigung des Arbeitsmechanismus austauschbar sind.

10. Mobile Arbeitsmaschine nach einem der Ansprüche 2 bis 9, **dadurch gekennzeichnet, dass** mindestens zwei Stützausleger (20,22) gleichzeitig ansteuerbar sind, wenn sich das Fernsteuergerät (54) zwischen der inneren und äußeren Reichweitengrenze (66',66") der anzusteuernden Stützausleger (20,22) befindet.

11. Mobile Arbeitsmaschine mit mindestens einem Arbeits- oder Abstützorgan (20,22;82), das mindestens einen motorischen Antriebsmechanismus aufweist, mit einer Steuereinrichtung zur Ansteuerung des mindestens einen Antriebsmechanismus und mit einem mit der Steuereinrichtung (50) drahtlos kommunizierenden Fernsteuergerät (54), wobei das Fernsteuergerät und/oder das mindestens eine Arbeits- oder Abstützorgan (20,22;82) einen eine innere Zonengrenze (66') definierenden ersten Abstandssensor und einen eine äußere Zonengrenze (66") definierenden zweiten Abstandssensor aufweisen und dass die Steuereinrichtung (50) nur dann auf Fernsteuersignale unter Auslösung eines Betätigungssignals für den Antriebsmechanismus anspricht, wenn sich das Fernsteuergerät (54) im Bereich zwischen der inneren und der äußeren Zonengrenze (66',66") befindet, **dadurch gekennzeichnet, dass** ein an einem Fahrgestell (10) angeordnetes Fahrwerk (82) als Arbeitsorgan vorgesehen ist, das unter der Einwirkung eines zugehörigen Antriebsmechanismus von einer Ausgangsposition in eine Arbeitsposition verfahrbar ist, und dass an dem Fahrgestell (10) oder Arbeitsorgan mindestens eine Gruppe aus zwei paarweise auf drahtlose Signale des Fernsteuergeräts (54) ansprechende, eine innere und eine äußere Reichweitengrenze definierende Sende- und/oder Empfangseinheiten (62',62") angeordnet sind.

12. Mobile Arbeitsmaschine nach einem der Ansprüche 4 bis 7, 9, 10, **dadurch gekennzeichnet, dass** die Reichweitengrenze durch eine Variation der Geometrie und der Sendeleistung einer Antenne der zugehörigen Sende- und/oder Empfangseinheit (62',62") einstellbar ist.

## Claims

1. Mobile working machine having at least one working or supporting element (20, 22; 82) which has at least one motor drive mechanism, having a control device for controlling the at least one drive mechanism and having a remote control device (54) which wirelessly communicates with the control device (50), the remote control device and/or the at least one working or supporting element (20, 22; 82) having a first distance sensor which defines an inner zone boundary (66') and a second distance sensor which defines an outer zone boundary (66"), and the control device (50) responding to remote control signals with the triggering of an actuation signal for the drive mechanism only when the remote control device (54) is in the region between the inner zone boundary (66') and the outer zone boundary (66"), **characterized in that** two transmitting units (62', 62") which wirelessly communicate with a receiving unit (64) of the remote control device (54) are arranged on the at least one working or supporting element (20, 22; 82), the transmitting ranges of which transmitting units are different, one transmitting unit (62') defining an inner range limit corresponding to the inner zone boundary (66') and the other transmitting unit (62") defining an outer range limit corresponding to the outer zone boundary (66"), and the control device (50) responding with the triggering of an actuation signal for the drive mechanism only when the remote control device (54) is in the region (70) between the inner and outer zone boundaries (66', 66") opposite the associated working or supporting element (20, 22, 82).

2. Mobile working machine according to Claim 1, **characterized in that** four supporting elements which are in the form of supporting struts (20, 22) and are arranged on a chassis are provided, which supporting elements can be moved from a transport position into a supporting position under the action of associated drive mechanisms (52) and can be supported on a substrate (30) by raising the chassis, and **in that** transmitting and/or receiving units which respond in pairs to wireless signals from the remote control device (54) and define an inner range limit (66') and an outer range limit (66") are arranged on each supporting strut (20, 22).

3. Mobile working machine having at least one working or supporting element (20, 22; 82) which has at least one motor drive mechanism, having a control device for controlling the at least one drive mechanism and having a remote control device (54) which wirelessly communicates with the control device (50), the remote control device and/or the at least one working or supporting element (20, 22; 82) having a first distance sensor which defines an inner zone boundary (66') and a second distance sensor which defines an outer zone boundary (66"), and the control device (50) responding to remote control signals with the triggering of an actuation signal for the drive mechanism only when the remote control device (54) is in the region between the inner zone boundary (66') and the outer zone boundary (66"), **characterized in that** four supporting elements which are in the form of supporting struts (20, 22) and are arranged on a chassis are provided, which supporting elements can be moved from a transport position into a supporting position under the action of associated drive mechanisms (52) and can be supported on a substrate (30) by raising the chassis, and **in that** receiving units which respond in pairs to wireless signals from the remote control device (54) and define an inner range limit (66') and an outer range limit (66") are arranged on each supporting strut (20, 22), **in that** two transmitting units which wirelessly communicate with a respective receiving unit of the supporting struts are arranged on the remote control device (54), the transmitting ranges of which transmitting units are different, one transmitting unit defining an inner range limit corresponding to the inner zone boundary (66') and the other transmitting unit defining an outer range limit corresponding to the outer zone boundary (66"), and the control device (50) responding with the triggering of an actuation signal for the drive mechanism of an associated supporting strut only when the remote control device (54) is in the region between the inner and outer zone boundaries (66', 66") opposite the associated supporting strut.

4. Mobile working machine according to one of Claims 1 to 3, **characterized in that** the transmitting and/or receiving units are in the form of radio devices.

5. Mobile working machine according to one of Claims 1 to 4, **characterized in that** the transmitting and/or receiving units are in the form of RFID units of an RFID system.

6. Mobile working machine according to Claim 5, **characterized in that** the RFID units comprise RFID transponders and RFID readers (64).

7. Mobile working machine according to Claim 5 or 6, **characterized in that** the RFID units tuned to one another respond to matching identification signals.

8. Mobile working machine according to one of Claims 1 to 3, **characterized in that** the transmitting and/or receiving units are in the form of infrared or ultrasonic units.

9. Mobile working machine according to one of Claims 1 to 8, **characterized in that** control signals for actuating the drive mechanism can be interchanged via the transmitting and/or receiving units.

10. Mobile working machine according to one of Claims 2 to 9, **characterized in that** at least two supporting struts (20, 22) can be controlled at the same time if the remote control device (54) is between the inner range limit (66') and the outer range limit (66") of the supporting struts (20, 22) to be controlled.

11. Mobile working machine having at least one working or supporting element (20, 22; 82) which has at least one motor drive mechanism, having a control device for controlling the at least one drive mechanism and having a remote control device (54) which wirelessly communicates with the control device (50), the remote control device and/or the at least one working or supporting element (20, 22; 82) having a first distance sensor which defines an inner zone boundary (66') and a second distance sensor which defines an outer zone boundary (66"), and the control device (50) responding to remote control signals with the triggering of an actuation signal for the drive mechanism only when the remote control device (54) is in the region between the inner zone boundary (66') and the outer zone boundary (66"), **characterized in that** a running gear (82) which is arranged on a chassis (10) is provided as the working element and can be moved from a starting position into a working position under the action of an associated drive mechanism, and **in that** at least one group of two transmitting and/or receiving units (62', 62") which respond in pairs to wireless signals from the remote control device (54) and define an inner range limit and an outer range limit is arranged on the chassis (10) or working element.

12. Mobile working machine according to one of Claims 4 to 7, 9, 10, **characterized in that** the range limit can be adjusted by varying the geometry and the transmission power of an antenna of the associated transmitting and/or receiving unit (62', 62").

## Revendications

1. Machine de travail mobile comprenant au moins un organe de travail ou d'appui (20, 22 ; 82), lequel possède au moins un mécanisme d'entraînement motorisé, comprenant un dispositif de commande pour commander l'au moins un mécanisme d'entraînement et comprenant un appareil de commande à distance (54) qui communique sans fil avec le dispositif de commande (50), l'appareil de commande à distance et/ou l'au moins un organe de travail ou d'appui (20, 22 ; 82) possédant un premier détecteur de distance définissant une limite de zone intérieure (66') et un deuxième détecteur de distance définissant une limite de zone extérieure (66"), et le dispositif de commande (50) ne réagissant à des signaux de commande à distance en déclenchant un signal d'actionnement pour le mécanisme d'entraînement que lorsque l'appareil de commande à distance (54) se trouve dans la zone entre les limites de zone intérieure et extérieure (66', 66"), **caractérisée en ce que** deux unités d'émission (62', 62") dont les portées d'émission sont différentes et qui communiquent sans fil avec une unité de réception (64) de l'appareil de commande à distance (54) sont disposées sur l'au moins un organe de travail ou d'appui (20, 22 ; 82), une des unités d'émission (62') définissant une limite de portée intérieure correspondant à la limite de zone intérieure (66') et l'autre unité d'émission (62") une limite de portée extérieure correspondant à la limite de zone extérieure (66"), et le dispositif de commande (50) ne réagissant en déclenchant un signal d'actionnement pour le mécanisme d'entraînement que lorsque l'appareil de commande à distance (54) se trouve dans la zone (70) entre les limites de zone intérieure et extérieure (66', 66") par rapport à l'organe de travail ou d'appui (20, 22 ; 82) associé.

2. Machine de travail mobile selon la revendication 1, **caractérisée en ce que** quatre organes d'appui disposés sur un châssis et configurés sous la forme de bras d'appui (20, 22) qui, sous l'effet de mécanismes d'entraînement (52) associés, peuvent être sortis d'une position de transport pour aller dans une position d'appui et peuvent prendre appui sur un support (30) en soulevant le châssis sont prévus, et **en ce que** sur chaque bras d'appui (20, 22) sont disposées des unités d'émission et/ou de réception réagissant par paires à des signaux sans fil de l'appareil de commande à distance (54) et définissant des limites de portée intérieure et extérieure (66', 66").

3. Machine de travail mobile comprenant au moins un organe de travail ou d'appui (20, 22 ; 82), lequel possède au moins un mécanisme d'entraînement motorisé, comprenant un dispositif de commande pour commander l'au moins un mécanisme d'entraînement et comprenant un appareil de commande à distance (54) qui communique sans fil avec le dispositif de commande (50), l'appareil de commande à distance et/ou l'au moins un organe de travail ou d'appui (20, 22 ; 82) possédant un premier détecteur de distance définissant une limite de zone intérieure (66') et un deuxième détecteur de distance définissant une limite de zone extérieure (66"), et le dispositif de commande (50) ne réagissant à des signaux de commande à distance en déclenchant un signal d'actionnement pour le mécanisme d'entraînement que lorsque l'appareil de commande à distance (54) se trouve dans la zone entre les limites de zone intérieure et extérieure (66', 66"), **caractérisée en ce que** quatre organes d'appui disposés sur un châssis et configurés sous la forme de bras d'appui (20, 22) qui, sous l'effet de mécanismes d'entraînement (52) associés, peuvent être sortis d'une position de transport pour aller dans une position d'appui et peuvent prendre appui sur un support (30) en soulevant le châssis sont prévus, et **en ce que** sur chaque bras d'appui (20, 22) sont disposées des unités de réception réagissant par paires à des signaux sans fil de l'appareil de commande à distance (54) et définissant des limites de portée intérieure et extérieure (66', 66"), **en ce que** deux unités d'émission dont les portées d'émission sont différentes et qui communiquent sans fil à chaque fois avec une unité de réception des bras d'appui sont disposées sur l'appareil de commande à distance (54), une des unités d'émission définissant une limite de portée intérieure correspondant à la limite de zone intérieure (66') et l'autre unité d'émission une limite de portée extérieure correspondant à la limite de zone extérieure (66"), et le dispositif de commande (50) ne réagissant en déclenchant un signal d'actionnement pour le mécanisme d'entraînement d'un bras d'appui associé que lorsque l'appareil de commande à distance (54) se trouve dans la zone entre les limites de zone intérieure et extérieure (66', 66") par rapport au bras d'appui associé.

4. Machine de travail mobile selon l'une des revendications 1 à 3, **caractérisée en ce que** les unités d'émission et/ou de réception sont réalisées sous la forme d'appareils radioélectriques.

5. Machine de travail mobile selon l'une des revendications 1 à 4, **caractérisée en ce que** les unités d'émission et/ou de réception sont réalisées sous la forme d'unités RFID d'un système RFID.

6. Machine de travail mobile selon la revendication 5, **caractérisée en ce que** les unités RFID comprennent des transpondeurs RFID et des lecteurs RFID (64).

7. Machine de travail mobile selon la revendication 5 ou 6, **caractérisée en ce que** les unités RFID accordées les unes sur les autres réagissent à des signaux d'identification qui coïncident.

8. Machine de travail mobile selon l'une des revendications 1 à 3, **caractérisée en ce que** les unités d'émission et/ou de réception sont réalisées sous la forme d'unités à infrarouges ou à ultrasons.

9. Machine de travail mobile selon l'une des revendications 1 à 8, **caractérisée en ce que** des signaux de commande pour l'actionnement du mécanisme de travail peuvent être échangés par le biais des unités d'émission et/ou de réception.

10. Machine de travail mobile selon l'une des revendications 2 à 9, **caractérisée en ce qu'**au moins deux bras d'appui (20, 22) peuvent être commandés simultanément lorsque l'appareil de commande à distance (54) se trouve entre les limites de portée intérieure et extérieure (66', 66") des bras d'appui (20, 22) à commander.

11. Machine de travail mobile comprenant au moins un organe de travail ou d'appui (20, 22 ; 82), lequel possède au moins un mécanisme d'entraînement motorisé, comprenant un dispositif de commande pour commander l'au moins un mécanisme d'entraînement et comprenant un appareil de commande à distance (54) qui communique sans fil avec le dispositif de commande (50), l'appareil de commande à distance et/ou l'au moins un organe de travail ou d'appui (20, 22 ; 82) possédant un premier détecteur de distance définissant une limite de zone intérieure (66') et un deuxième détecteur de distance définissant une limite de zone extérieure (66"), et le dispositif de commande (50) ne réagissant à des signaux de commande à distance en déclenchant un signal d'actionnement pour le mécanisme d'entraînement que lorsque l'appareil de commande à distance (54) se trouve dans la zone entre les limites de zone intérieure et extérieure (66', 66"), **caractérisée en ce qu'**un mécanisme de roulement (82) disposé sur un châssis (10) fait office d'organe de travail, lequel peut être déplacé d'une position initiale dans une position de travail sous l'effet d'un mécanisme d'entraînement associé, et **en ce qu'**au moins un groupe de deux unités d'émission et/ou de réception (62', 62") réagissant par paires à des signaux sans fil de l'appareil de commande à distance (54) et définissant des limites de portée intérieure et extérieure est disposé sur le châssis (10) ou l'organe de travail.

12. Machine de travail mobile selon l'une des revendications 4 à 7, 9 et 10, **caractérisée en ce que** la limite de portée peut être réglée par le biais d'une variation de la forme géométrique et de la puissance d'émission d'une antenne de l'unité/des unités d'émission et/ou de réception (62', 62") associée(s).
